# FASCICULE DE BREVET EUROPEEN

(11) **EP 3 315 721 B1**
(45) Date de publication et mention de la délivrance du brevet: **02.03.2022**
(21) Numéro de dépôt: 17197595.6
(22) Date de dépôt: 20.10.2017
(51) Int. Cl.: F01D 5/14, F01D 5/28, F04D 29/32

(54) **RENFORT DE BORD D'ATTAQUE D'UNE AUBE DE TURBOMACHINE**
VERSTÄRKUNG DER VORDERKANTE EINER LAUFRADSCHAUFEL EINER STRÖMUNGSMASCHINE
LEADING-EDGE REINFORCEMENT OF A TURBINE ENGINE BLADE

(30) Priorité: 28.10.2016 FR 1660479
(43) Date de publication de la demande: 02.05.2018
(73) Titulaire: SAFRAN AIRCRAFT ENGINES, 75015 Paris (FR)
(72) Inventeur: ROMERO, Jean-Louis, 77550 MOISSY-CRAMAYEL (FR); FREROT, Jean-François, 77550 MOISSY-CRAMAYEL (FR)
(74) Mandataire: Ernest Gutmann - Yves Plasseraud S.A.S.

(56) Documents cités:
- EP-A2- 2 540 974
- GB-A- 2 298 653

## Description

La présente invention concerne une aube de turbomachine, et plus particulièrement un renfort de bord d'attaque de cette aube.

Par aube on entend ici à la fois les aubes mobiles et les aubes fixes des turbomachines.

Afin d'augmenter la résistance des aubes aux FOD (acronyme de l'anglais Foreign Object Damages) dans le flux d'air, c'est-à-dire aux corps étrangers tels que les oiseaux ou les grêlons, celles-ci comprennent un renfort de bord d'attaque dont le rôle est de protéger le bord d'attaque d'une détérioration lors d'un impact avec un FOD et de répartir l'effort de l'impact une grande surface de l'aube.

Un renfort du bord d'attaque d'aube comprend classiquement une ailette d'extrados recouvrant au moins partiellement la surface aérodynamique d'extrados de l'aube et une ailette d'intrados recouvrant au moins partiellement la surface aérodynamique d'intrados de l'aube, ces deux ailettes étant jointes par un bord d'attaque du renfort. Document EP2540974 A divulgue un renfort du bord d'attaque d'un aube de soufflant.

Lorsque l'aube est mobile par rapport à l'axe de la turbomachine, elle tourne sa surface d'intrados en avant, c'est-à-dire que l'air vient au contact sur la surface d'intrados créant ainsi une surpression sur la surface d'intrados et une dépression sur sa surface d'extrados.

L'impact d'un FOD sur le renfort de bord d'attaque a tendance à provoquer un décollement de la portion supérieure de l'ailette d'intrados. Au-delà d'une certaine masse des FOD, la force des impacts est plus importante sur le renfort, ce qui provoque également un décollement de la portion supérieure de l'ailette d'extrados. La surpression générée sur la surface d'intrados tend à limiter le décollement de l'ailette d'intrados à la surface d'intrados. En revanche la combinaison de la force centrifuge, plus importante en sommet d'aube qu'en pied, avec la dépression générée sur la surface d'extrados, tend à favoriser le décollement de l'ailette d'extrados.

Lorsque l'aube est une aube de soufflante montée dans un carénage externe portant une couche interne d'abradable en regard des aubes, le décollement de l'ailette d'extrados provoque un endommagement de la couche interne d'abradable. En effet, l'ailette d'extrados fait saillie de la surface d'extrados de l'aube et pénètre dans la couche interne d'abradable ce qui crée un sillon dans la couche interne d'abradable. Il est alors nécessaire d'immobiliser la turbomachine pour remplacer à la fois l'aube dont le renfort de bord d'attaque s'est décollé et la couche interne d'abradable. Une telle immobilisation génère un coût important résultant du manque d'exploitation de la turbomachine qu'il est important de réduire, voire de supprimer.

L'invention a notamment pour but d'apporter une solution simple, efficace et économique à ce problème.

A cet effet, l'invention propose, une aube selon la revendication 1.

L'écartement du point aval du bord supérieur de l'ailette d'extrados permet de limiter la pénétration de l'ailette dans la couche interne d'abradable de la turbomachine, en cas de décollement du point aval de l'ailette puisque celui-ci se retrouve alors éloigné de l'abradable du fait de son éloignement au montage du sommet d'aube.

Dans une réalisation particulière de l'invention, le point amont est situé au niveau de l'extrémité amont du bord supérieur, c'est-à-dire au niveau du bord d'attaque de l'aube et le point aval est situé à l'extrémité aval du bord radialement extérieur de l'ailette.

Dans le repère de la turbomachine, on peut ainsi considérer que le point aval est écarté radialement vers l'intérieur du sommet d'aube.

La séparation en deux portions offre un bon compromis entre limitation de pénétration de l'ailette dans la couche interne d'abradable en cas de décollement de l'ailette, et bonne répartition des efforts en cas d'impact d'un FOD sur le rendort de bord d'attaque.
aval de l'aube puisque celui-ci se retrouve alors éloigné de l'abradable du fait de son éloignement au montage du sommet d'aube.

Cela permet de protéger l'aube sur toute la hauteur puisque la première portion affleure avec le sommet de l'aube.

Selon l'invention, la seconde portion du bord radialement extérieur de l'ailette extrados est incurvée convexe. Cette forme particulière permet de faciliter la fabrication du renfort et, également, de limiter la création de perturbations dans l'écoulement du flux d'air.

La distance indiquée en revendication 1 offre un bon compromis entre limitation de pénétration de l'ailette dans la couche interne d'abradable en cas de décollement de l'ailette, et bonne répartition des efforts en cas d'impact d'un FOD sur le rendort de bord d'attaque.

Selon l'invention, le renfort comprend une ailette d'intrados recouvrant en partie une surface aérodynamique d'intrados de l'aube.

Cette ailette d'intrados permet également de protéger la surface aérodynamique d'intrados de l'aube contre les FOD.

Pour assurer une bonne protection de l'aube, le renfort de bord d'attaque est réalisé dans un matériau métallique.

L'invention propose, en deuxième lieu, un ensemble comprenant un disque central sur lequel sont montées une pluralité d'aubes telles que précédemment décrites, lesdites aubes étant régulièrement réparties autour de la périphérie du disque central, et s'étendant sensiblement radialement au disque central.

L'invention propose, en troisième lieu, une turbomachine comprenant un ensemble tel que précédemment décrit.

L'invention sera mieux comprise et d'autres détails, caractéristiques et avantages de l'invention apparaîtront à la lecture de la description suivante faite à titre d'exemple non limitatif en référence aux dessins annexés dans lesquels :
- la figure 1 est une vue schématique d'une turbomachine comprenant un ensemble ayant une pluralité d'aubes ;
- la figure 2 est une vue en perspective d'une aube selon l'invention, en particulier une aube de soufflante, cette aube portant un renfort de bord d'attaque limitant la dégradation de la couche interne d'abradable de la turbomachine ;

- la figure 3 est une vue en section de l'aube selon le plan de section III - III de la figure 2 ;
- la figure 4 est une vue de détail d'une portion supérieure de l'aube selon l'encart IV de la figure 2, et
- la figure 5 est une vue de détail à échelle agrandie du détail V de la figure 4.

On a représenté, sur la figure 1, une turbomachine 2 ayant un ensemble 4 comprenant un disque 6 central rotatif autour d'un axe longitudinal A de la turbomachine 2, et sur lequel est montée une pluralité d'aubes 8. Les aubes 8 sont régulièrement réparties autour de la périphérie 6a du disque 6 central, et s'étendant sensiblement radialement au disque 6 central. Dans le cas présent, l'ensemble 4 est la soufflante de la turbomachine 2, et les aubes 8 sont les aubes de soufflante.

Classiquement, la turbomachine 2 comprend également, d'amont en aval, et en aval de la soufflante, un compresseur 10 basse pression, un compresseur 12 haute pression, une chambre 14 de combustion, une turbine 16 haute pression, une turbine 18 basse pression, et un carter 20 d'échappement. En outre, pour son accrochage à l'avion, la turbomachine 2 comprend des moyens 22 d'accrochage, en l'espèce deux, portés chacun par un carter 24 intermédiaire de soufflante portant une couche 24a interne d'abradable (visible sur la figure 4), et un carter 26 de turbine.

Dans la suite de cette description on entend par le terme radial(e) toute direction sensiblement perpendiculaire à l'axe A de la turbomachine 2, par amont le côté par lequel l'air atteint une pièce de la turbomachine 2, et par aval le côté par lequel l'air s'éloigne de ladite pièce de la turbomachine 2. La direction d'écoulement d'air est représentée en figure 2 par la flèche F.

Par aube 8, on entend ici à la fois les aubes 8 mobiles (par exemple les aubes de rotor) et les aubes fixes (par exemple les aubes de stator) des turbomachines 2.

L'aube 8, illustrée en perspective sur la figure 2 et en section sur la figure 3, comprend une surface 28 aérodynamique d'extrados et une surface 30 aérodynamique d'intrados qui s'étendent selon une première direction entre un bord 8a d'attaque et un bord 8b de fuite de l'aube 8. L'aube 8 d'une soufflante étant vrillée, la première direction évolue dans un plan XY suivant la section prise dans une direction radiale suivant l'axe Z qui forme avec les axes X et Y un repère orthonormé sur la figure 2. Selon une deuxième direction sensiblement perpendiculaire à la première direction, la surface 28 aérodynamique d'extrados et la surface 30 aérodynamique d'intrados s'étendent entre un pied 8c et un sommet 8d de l'aube 8.

L'aube 8 comprend également un renfort 32 de bord d'attaque comprenant une ailette 32a d'extrados recouvrant en partie la surface 28 aérodynamique d'extrados de l'aube 8 sensiblement radiale, et une ailette 32b d'intrados recouvrant en partie la surface 30 aérodynamique d'intrados de l'aube 8. Ces deux ailettes 32a, 32b présentent, comme visible en figure 3, une section qui va en s'affinant depuis l'amont vers l'aval.

Les deux ailettes 32a, 32b sont jointes par un bord 32c d'attaque qui recouvre le bord 8a d'attaque de l'aube 8 et présente, en section, une épaisseur supérieure à l'épaisseur maximale des ailettes 32a, 32b.

Comme on le voit sur la figure 2, le renfort 32 de bord 8a d'attaque de l'aube 8 s'étend sensiblement depuis le pied 8c de l'aube 8, jusqu'à son sommet 8d.

Le renfort 32 de bord d'attaque est, de préférence, réalisé dans un matériau métallique hautement résistant, tel que par exemple un alliage de titane.

La vue de détail de la figure 4 met en avant une particularité de l'ailette 32a d'extrados du renfort 32 de bord d'attaque. En effet, l'ailette 32a d'extrados présente un bord 34 radialement extérieur (également dit supérieur) agencé au voisinage du sommet 8d d'aube et qui s'étend depuis le bord 8a d'attaque vers le bord 8b (figure 2) de fuite. Ce bord 34 radialement extérieur comprend un point 34a amont qui affleure le sommet 8d de l'aube 8 au niveau du bord 8a d'attaque et un point 34b aval qui est écarté du sommet 8d de l'aube 8. Le terme « supérieur » s'entend selon l'orientation de la figure 4. Autrement dit le bord 34 radialement extérieur est disposé radialement extérieurement par rapport à l'axe A de la turbomachine 2.

On comprendra que le point 34a amont est agencé du côté du bord 8a d'attaque de l'aube 8 et le point 34b aval est agencé du côté du bord 8b de fuite de l'aube 8 selon la direction d'écoulement d'air F (figure 2) sur l'aube 8 depuis le bord 8a d'attaque vers le bord 8b de fuite.

En outre, le bord 34 radialement extérieur supérieur de l'ailette 32a d'extrados comprend un point 34c intermédiaire situé entre le point 34a amont et le point 34b aval et définissant avec le point 34a amont une première portion 36 du bord radialement extérieur, affleurant le sommet 8d de l'aube 8 et, avec le point 34b aval, une seconde portion 38 du bord supérieur s'écartant progressivement du sommet 8d de l'aube 8. Le raccordement de la première portion 36 du bord 34 radialement extérieur avec la seconde portion 38 du bord supérieur est sensiblement tangentiel.

Selon l'invention, le point 34c intermédiaire est agencé à égale distance du point 34a amont et du point 34b aval, selon une direction axiale parallèle à l'axe A longitudinal.

On a représenté sur la figure 5, un point 34e extrême fictif correspondant à la symétrie du point 34a amont par rapport à un axe médian M sensiblement perpendiculaire à l'axe A de la turbomachine 2, et passant au moins par le centre du sommet de l'ailette 32a d'extrados. Ce point 34e extrême fictif correspond à un point extrême de l'ailette 32a d'extrados avant optimisation de cette dernière.

Avantageusement, ce point 34e extrême permet de définir l'écartement progressif du point 34b aval par rapport au sommet 8d de l'aube 8.

L'écartement de la seconde portion 38 du bord 34 radialement extérieur de l'ailette 32a extrados est de préférence incurvée convexe. Autrement dit, la seconde portion 38 a sensiblement une forme courbe qui s'écarte de manière continue du sommet 8d de l'aube 8 en direction du pied 8c (figure 2) de cette dernière, et ceci d'amont en aval.

Toutefois, selon des variantes de réalisation non représentées sur les figures, la seconde portion 38 du bord 34 radialement extérieur de l'ailette 32a d'extrados pourrait être rectiligne ou, au contraire, comprendre une alternance de bosses et de creux.

Selon un mode préféré de réalisation représenté à la figure 5, le point 34c intermédiaire et le point 34b aval sont séparés l'un de l'autre d'une distance H1 mesurée le long de l'axe M longitudinal médian , c'est-à-dire suivant la direction radiale Z, H1 étant comprise entre 0 et sina × *L* ÷ 4 où :
- L est la longueur de l'ailette 32a avant optimisation, c'est-à-dire entre le point 34a amont et le point 34e fictif, et
- α est l'angle mesuré entre une ligne passant par le point 34a amont et le point 34c intermédiaire du bord 34 radialement extérieur et une tangente T audit bord 34 radialement extérieur, parallèle à l'axe longitudinal A de la turbomachine 2 et passant par le point 34 c intermédiaire.

La distance L, la tangente T et l'angle α sont illustrés sur la figure 5.

Ainsi, en cas d'impact d'un FOD sur le renfort 32 de bord d'attaque, si l'ailette 32a d'extrados vient à se décoller, elle ne rentrera pas en contact avec la couche 24a interne d'abradable portée par le carter 24 intermédiaire de soufflante. Dès lors, il ne sera nécessaire que de réparer l'aube 8 qui a été impactée (ou les aubes 8 impactées), ce qui est plus simple, plus rapide et moins onéreux que l'immobilisation complète de la turbomachine 2 pour le remplacement de l'aube 8 impactée (ou des aubes 8 impactées) et du carter 24 intermédiaire de soufflante et de sa couche 24a interne d'abradable.

Pour des raisons de simplicité de fabrication du renfort 32 de bord d'attaque, l'ailette 32b d'intrados comprend également un bord supérieur ayant un point amont affleurant le sommet 8d de l'aube 8 et un point aval distant du point amont et écarté du sommet 8d de l'aube 8, c'est-à-dire distant radialement intérieurement.

Le bord supérieur de l'ailette 32b d'intrados peut également comprendre un point intermédiaire situé entre le point d'attaque et le point de fuite et définissant avec le point d'attaque une première portion du bord supérieur, affleurant le sommet 8d de l'aube 8 et, avec le point de fuite, une seconde portion du bord supérieur s'écartant progressivement du sommet 8d de l'aube 8 en direction du pied 8c.

Toutefois, les formes et les dimensions des portions de l'ailette 32b d'intrados sont réduites par rapport aux formes et aux dimensions des portions 36, 38 du bord 34 supérieur de l'ailette 32a d'extrados.

Ainsi, on obtiendra un renfort 32 dissymétrique.

## Revendications

1. Aube (8) de turbomachine s'étendant suivant un axe longitudinal (A) de la turbomachine, comprenant une surface aérodynamique d'extrados (28) et une surface aérodynamique d'intrados (30) qui s'étendent selon une première direction entre un bord (8a) d'attaque et un bord (8b) de fuite, et selon une deuxième direction sensiblement perpendiculaire à la première direction entre un pied (8c) et un sommet (8d) de l'aube (8), et un renfort (32) de bord d'attaque comprenant une ailette (32a) d'extrados recouvrant en partie la surface aérodynamique d'extrados (28) et une ailette (32b) d'intrados recouvrant en partie la surface aérodynamique d'intrados (30) de l'aube (8), et l'ailette d'extrados (32a) présente un bord (34) radialement extérieur agencé au voisinage du sommet (8d) de l'aube (8) et s'étendant depuis le bord (8a) d'attaque vers le bord (8b) de fuite, ce bord (34) radialement extérieur comprenant un point (34a) amont affleurant le sommet (8d) de l'aube (8) au niveau du bord d'attaque et un point (34b) aval distant radialement du sommet (8d) de l'aube (8), le point amont étant situé au niveau de l'extrémité amont du bord supérieur et le point aval étant situé à l'extrémité aval du bord radialement extérieur de l'ailette, ce bord (34) radialement extérieur comprenant un point (34c) intermédiaire situé entre le point (34a) amont et le point (34b) aval et définissant avec le point (34a) amont une première portion (36) du bord (34) radialement extérieur, affleurant le sommet (8d) de l'aube (8) et, avec le point (34b) aval, **caractérisée en ce que** Z
une seconde portion (38) du bord (34) radialement extérieur s'écartant progressivement du sommet (8d) de l'aube (8) en direction du point (34b) aval afin de limiter une pénétration de l'ailette (32a,32b) dans une couche interne d'abradable de la turbomachine en cas d'un décollement du point aval (34b) , le point (34c) intermédiaire étant agencé longitudinalement à égale distance du point (34a) amont et du point (34b) aval, ledit point (34c) intermédiaire et ledit point (34b) aval étant séparés l'un de l'autre d'une distance (H1), mesurée le long d'un axe (M) longitudinal médian de l'ailette, c'est-à-dire suivant la direction radiale (Z), comprise entre 0,et sina × *L* ÷ 4 ,
où :
- L/2 est la longueur entre le point (34a) amont et le point intermédiaire (34c), et
- α est l'angle mesuré entre une ligne passant par le point (34a) amont et le point (34c) intermédiaire du bord (34) radialement extérieur et une tangente (T) au bord (34) radialement extérieur, parallèle à l'axe longitudinal (A) et passant par le point (34c) intermédiaire.

2. Aube (8) selon l'une des revendications précédentes, dans laquelle la seconde (38) portion du bord (34) radialement extérieur de l'ailette (32a, 32b) est incurvée convexe.

3. Aube (8) selon l'une quelconque des revendications précédentes, dans laquelle le renfort (32) de bord d'attaque est réalisé dans un matériau métallique.

4. Ensemble (4) comprenant un disque (6) central sur lequel sont montées une pluralité d'aubes (8) selon l'une quelconque des revendications précédentes, lesdites aubes (8) étant régulièrement réparties autour de la périphérie (6a) du disque (6) central, et s'étendant sensiblement radialement par rapport au disque (6) central.

5. Turbomachine (2) comprenant un ensemble (4) selon la revendication 4.

## Patentansprüche

1. Turbomaschinenschaufel (8), die sich entlang einer Längsachse (A) der Turbomaschine erstreckt, mit einer aerodynamischen Oberfläche an der Oberseite (28) und einer aerodynamischen Oberfläche an der Unterseite (30), die sich in einer ersten Richtung zwischen einer Vorderkante (8a) und einer Hinterkante (8b), und in einer zweiten Richtung im Wesentlichen senkrecht zur ersten Richtung zwischen einem Fuß (8c) und einem Scheitelpunkt (8d) der Schaufel (8) erstrecken, und mit einer Vorderkantenverstärkung (32), die einen Flügel an der Oberseite (32a), der teilweise die obere aerodynamische Oberfläche (28) bedeckt, und einen Flügel an der an der Unterseite (32b), der teilweise die aerodynamische Oberfläche (30) an der Unterseite der Schaufel (8) bedeckt, umfasst, wobei der Flügel an der Oberseite (32a) eine radial äußere Kante (34) aufweist, die in der Nähe des Scheitelpunkts (8d) der Schaufel (8) angeordnet ist und sich von der Vorderkante (8a) zur Hinterkante (8b) erstreckt, wobei diese radial äußere Kante (34) einen stromaufwärts gelegenen Punkt (34a) umfasst, der mit dem Scheitelpunkt (8d) der Schaufel (8) an der Vorderkante bündig ist, und einen stromabwärts gelegenen Punkt (34b), der radial vom Scheitelpunkt (8d) der Schaufel (8) entfernt ist, wobei sich der stromaufwärtige Punkt am stromaufwärtigen Ende der oberen Kante und der stromabwärtige Punkt am stromabwärtigen Ende der radial äußeren Kante des Flügels befindet und diese radial äußere Kante (34) einen Zwischenpunkt (34c) umfasst, der zwischen dem stromaufwärtigen Punkt (34a) und dem stromabwärtigen Punkt (34b) angeordnet ist, mit dem stromaufwärtigen Punkt (34a), der bündig mit dem Scheitelpunkt (8d) der Schaufel (8) ist, und mit dem stromabwärtigen Punkt (34b) einen ersten Abschnitt (36) der radial äußeren Kante (34) abgrenzt, **dadurch gekennzeichnet, dass** sich ein zweiter Abschnitt (38) der radial äußeren Kante (34) vom Scheitelpunkt (8d) der Schaufel (8) zum stromabwärtigen Punkt (34b) weg bewegt, um das Eindringen des Flügels (32a, 32b) in eine innere verschleißbare Schicht der Turbomaschine im Falle einer Ablösung des stromabwärtigen Punkts (34b)zu begrenzen, wobei der Zwischenpunkt (34c) in Längsrichtung in gleichem Abstand zum stromaufwärtigen Punkt (34a) und zum stromabwärtigen Punkt (34b) angeordnet ist, wobei der Zwischenpunkt (34c) und der stromabwärtige Punkt (34b) durch einen Abstand (Hl) voneinander getrennt sind, der entlang einer Mittellängsachse (M) des Flügels gemessen wird, d.h. in radialer Richtung (Z), die zwischen 0 und sinα × L ÷4 beträgt,
wo:
- L/2 die Länge zwischen dem stromaufwärts gelegenen Punkt (34a) und dem Zwischenpunkt (34c) ist, und
- α der Winkel ist, der zwischen einer durch den stromaufwärtigen Punkt (34a) und den Zwischenpunkt (34c) der radial äußeren Kante (34) verlaufenden Linie und einer Tangente (T) an der radial äußeren Kante (34) gemessen wird, die parallel zur Längsachse (A) verläuft und durch den Zwischenpunkt (34c) führt.

2. Schaufel (8) nach einem der vorhergehenden Ansprüche, in welcher der zweite Abschnitt (38) der radial äußeren Kante (34) des Flügels (32a, 32b) konvex gekrümmt ist.

3. Schaufel (8) nach einem der vorhergehenden Ansprüche, in welcher die Vorderkantenverstärkung (32) aus einem metallischen Werkstoff hergestellt ist.

4. Anordnung (4) mit einer zentralen Scheibe (6), auf der eine Vielzahl von Schaufeln (8) nach einem der vorhergehenden Ansprüche montiert sind, wobei die Schaufeln (8) gleichmäßig um den Umfang (6a) der zentralen Scheibe (6) verteilt sind und sich im wesentlichen radial in Bezug auf die zentrale Scheibe (6) erstrecken.

5. Turbomaschine (2) mit einer Baugruppe (4) nach Anspruch 6.

## Claims

1. A turbine engine blade (8) extending along a longitudinal axis (A), comprising a suction-face aerodynamic surface (28) and a pressure-face aerodynamic surface (30) that extends in a first direction between a leading edge (8a) and a trailing edge (8b), and in a second direction substantially perpendicular to the first direction between a root (8c) and tip (8d) of the blade (8), and a leading-edge reinforcement (32) comprising a suction-face fin (32a) partly covering the suction-face aerodynamic surface (28) and a pressure-face fin (32b) partly covering the pressure-face aerodynamic surface (30) of the blade (8), and the pressure-face fin (32b) has a radially outer edge (34) arranged in the vicinity of the tip (8d) of the blade (8) and extending between the leading edge (8a) and the trailing edge (8b), this radially outer edge (34) comprising an upstream point (34a) that fits flush with the tip (8d) of the blade (8) at the leading edge (8a) and a downstream point (34b) that is radially spaced from the tip (8d) of the blade (8), the upstream point is situated at the upstream end of the top edge and the downstream point is situated at the downstream end of the radially outer edge of the fin, this radially outer edge (34) comprising an intermediate point (34c) situated between the upstream point (34a) and the downstream (34b) and defining with the upstream point (34a) a first portion (36) of the radially outer edge (34), fitting flush with the tip (8d) of the blade (8) and, with the downstream point (34b),
**characterised in that** a second portion (38) of the radially outer edge (34) separating gradually from the tip (8d) of the blade (8) in the direction of the downstream point (34b), to limit the penetration of the fin (32a,32b) in an internal abradable layer of the turbine engine in the event of detachment of the downstream point (34b), the intermediate point (34c) being arranged longitudinally at equal distances from the upstream point (34a) and from the downstream point (34b), the intermediate point (34c) and the downstream point (34b) are separated from each other by a distance (H1), measured along a median longitudinal axis (M) of the fin, that is along a radial direction (Z), comprised between 0 and sina × *L* ÷ 4
where:
- L/2 is the length between the point (34a) and the intermediate point (34c), and
- α is the angle measured between a line passing through the upstream point (34a) and the intermediate point (34c) of the radially outer edge (34) and a tangent (T) to the radially outer edge (34), parallel to the longitudinal axis (A) and passing through the intermediate point (34c).

2. A blade (8) according to either claim 3 or claim 4, in which the second portion (38) of the radially outer edge (34) of the fin (32a, 32b) is curved and convex.
A blade (8) according to any of claims 3 to 5, in which

3. A blade (8) according to any of the preceding claims, in which the leading-edge reinforcement (32) is produced from a metallic material.

4. An assembly (4) comprising a central disc (6) on which a plurality of blades (8) according to any of the preceding claims are mounted, said blades (8) being evenly distributed around the periphery (6a) of the central disc (6), and extending substantially radially with respect to the central disc.

5. Turbine engine (2) comprising an assembly (4) according to claim 4.
